# EUROPÄISCHE PATENTSCHRIFT

(11) **EP 2 286 959 B1**
(45) Veröffentlichungstag und Bekanntmachung des Hinweises auf die Patenterteilung: **07.05.2014**
(21) Anmeldenummer: 10167695.5
(22) Anmeldetag: 29.06.2010
(51) Int. Cl.: B24D 3/00, B24D 7/04

(54) **Schrupp-Schleif-Werkzeug**
Scrubbing-grinding tool
Outil d'ébauchage et de ponçage

(30) Priorität: 22.08.2009 DE 102009038583; 01.06.2010 DE 102010029553
(43) Veröffentlichungstag der Anmeldung: 23.02.2011
(73) Patentinhaber: August Rüggeberg GmbH & Co. KG, 51709 Marienheide (DE)
(72) Erfinder: Stuckenholz, Bernd, 51674 Wiehl (DE); Huth, Nicolas, 51789 Lindlar (DE)
(74) Vertreter: Rau, Schneck & Hübner Patentanwälte Rechtsanwälte PartGmbB

(56) Entgegenhaltungen:
- EP-A1- 1 541 288
- EP-A1- 1 595 645
- WO-A1-2008/035934
- US-B1- 6 280 309

## Beschreibung

Die Erfindung betrifft ein Schnipp-Schleif-Werkzeug nach dem Oberbegriff des Anspruches 1.

Schmpp-Schleif-Werkzeuge sind in der Praxis in großer Zahl bekannt. Hierbei sind die Fiber-Schleifscheiben flexibel ausgebildet und lösbar auf dem Tragteller angebracht. Die Befestigung auf dem Tragteller erfolgt durch einen aufschraubbaren Flansch im Kröpfungsbereich der Fiber-Schleifscheibe. Bei Arbeiten, bei denen mittels des Schrupp-Schleif-Werkzeugs gleichmäßige Oberflächenstrukturen an dem zu bearbeitenden Werkstück erzielt werden müssen, ist die Standzeit der Fiber-Schleifscheibe kurz, beispielsweise nur ca. 1 Minute. Nach dieser Zeit zeigt das Schleifkorn der Fiber-Schleifscheibe erste Abnutzungserscheinungen, wodurch die Oberfläche des zu bearbeitenden Werkstücks nicht mehr vollkommen gleichmäßig wird. Die Fiber-Schleifscheibe wird daher bereits nach dieser Zeit ausgewechselt.

Um ein schnelles Auswechseln derartiger Fiber-Schleifscheiben zu ermöglichen, wurde ein Schnellwechselsystem entwickelt, wie es in der EP 1 741 515 B1 dargestellt und beschrieben ist. Für den erwähnten Anwendungsfall wird feinkörniges Schleifkorn eingesetzt. Diese feinen Körnungen führen beim Schleifen zu einer großen Hitzebelastung des Werkstücks. Wenn der zu schleifende Werkstoff beispielsweise Edelstahl ist oder eine geringe Wärmeleitfähigkeit besitzt, entstehen Anlauffarben. Aus diesem Grunde wurden bei dem erwähnten Schnellwechselsystem nach der EP 1 741 515 B1 Kühlkanäle im Tragteller vorgesehen, um eine gute Kühlung der Schleifscheibe zu erreichen.

Wenn zum Schruppschleifen - wie in der Praxis üblich - Schleifscheiben mit grobkörnigem Schleifmittel eingesetzt werden, dann besteht die Gefahr, dass die das Schleifmittel tragende Unterlage zerreißt. Dies gilt insbesondere, wenn als Unterlage für das Schleifmittel dienende Scheiben aus wenig festem Material eingesetzt werden.

Aus der EP 0 750 539 B1 (entsprechend DE 695 06 851 T2) und der EP 0 617 652 B1 (entsprechend DE 692 28 760 T2) sind Schleifmittel auf Unterlage bekannt, wie sie allgemein üblich sind, die also aus einer als Träger bzw. Unterlage dienenden elastisch biegsamen Scheibe bestehen, auf der mittels eines Kunstharzes ein Schleifkorn befestigt ist.

Aus der DE 10 2006 010 366 B3 und der DE 90 17 256 U1 sind sogenannte Fächerschleifscheiben bekannt, bei denen die Schleiflamellen in der üblichen Weise auf einen Träger aufgeklebt sind.

Aus der EP 1 541 288 A1 ist ein Schleif-Werkzeug mit den Merkmalen des Oberbegriffs des Anspruches 1 bekannt, das eine auf einem Backsheet angebrachte kunstharzgebundene Schleifkornschicht aufweist, wobei das Backsheet mittels einer Klebstoffschicht auf ein Supporting Substrate aufgeklebt ist. Das Backsheet kann aus Baumwollgewebe bestehen. Das Supporting Substrate kann aus einem mit Phenolharz imprägnierten Glasfasergewebe bestehen.

Aus der EP 1 595 645 A1 ist eine Diamantschleifscheibe, also kein Schrupp-Schleif-Werkzeug, bekannt, die eine Scheibe aufweist, auf der abschnittsweise Diamant-Schleifkorn angebracht ist. Die Scheibenoberfläche ist zur Schleifseite hin konvex geformt, wobei die Krümmung zum Außenrand der Scheibe hin zunimmt. Eine Begründung für den Zweck dieser zunehmenden Krümmung ist D3 nicht zu entnehmen. Es kommt hinzu, dass D3 kein Schrupp-Schleif-Werkzeug, sondern eine Diamantscheibe betrifft, bei der die Probleme, die für Schrupp-Schleif-Werkzeuge gelten, nicht auftreten.

Aus WO 2008/035 934 A1 ist ein mit Schleifmittel beschichtetes Schleif-Werkzeug bekannt, das als Verbundwerkzeug ausgebildet ist und in einem einheitlichen Herstellungsvorgang als ebenes Schleif-Werkzeug hergestellt wird. Es weist in der Mitte eine Öffnung zur Aufnahme der Antriebswelle einer Schleifmaschine auf. Bei einem Ausführungsbeispiel nach Figur 1 dieser Veröffentlichung sind auf ein vulkanisiertes Fibersubtrat eine Bindemittelschicht aufgebracht und Schleifmittel aufgestreut worden. Dies wurde in einem Ofen getrocknet und dann eine zweite Bindemittelschicht aufgebracht. Es handelt sich hierbei von Haus aus um ein einheitliches Verbundwerkzug.

Aus DE 88 14 637 U1 ist ein Schleifkörper bekannt, der einen halbstarren Kunststoffteller aus Kunststoff aufweist, auf dem eine aus Vulkanfiber bestehende, mit einem Schleifmittel-Belag versehene Fiber-Schleifscheibe durch eine Klebstoffschicht befestigt ist. Der schwach bombierte, das heißt konvex zur Schleifseite hin gebogene Kunststoffteller mit Fiberschleifscheibe ist mit einer konkav gewölbten Gegenplatte fest verbunden, wobei der Kunststoffteller und die Gegenplatte mittels eines Bolzens miteinander verspannt sind. An der der Schleifseite abgewandten Seite des Kunststofftellers ist hierzu eine Mutter angebracht, in die der Bolzen eingeschraubt wird. Als Schleifkorn kann unter anderem Siliziumcarbid, also ein Keramikkorn, eingesetzt werden.

Aus WO 02/074 494 A1 ist ein Schleif-Werkzeug bekannt, das einen ebenen Tragteller aufweist, auf dem eine Schleifscheibe mittels Schmelzkleber befestigt ist. Die Schleifscheibe selber besteht aus einem flexiblen Trägermaterial, auf dem das Schleifkorn angebracht ist. Die flexible Schleifscheibe steht über den Rand des Tragtellers über und ist in diesem Bereich konvex gekrümmt. Im Bereich des Tragtellers ist sie eben. Es handelt sich um ein Werkzeug zum Glätten von Trockenwänden.

Der Erfindung liegt die Aufgabe zugrunde, ein Schrupp-Schleif-Werkzeug der gattungsgemäßen Art so auszugestalten, dass es bei einfachem und kostengünstigem Aufbau hohe Standzeiten aufweist.

Diese Aufgabe wird erfindungsgemäß bei einem Schrupp-Schleif-Werkzeug der gattungsgemäßen Art durch die Merkmale im Kennzeichnungsteil des Anspruchs 1 gelöst. Durch das Aufkleben der Fiber-Schleifscheibe auf den Tragteller hat sich überraschenderweise ergeben, dass ein Ausreißen der Fiber-Schleifscheibe trotz der hohen Belastungen beim Schruppschleifen nicht eintritt. Dies kann damit erklärt werden, dass beim Schrupp-Schleifen auftretende Drehmoment nicht vollständig von den Fasern der Fiber-Scheibe aufgenommen werden muss. Es erfolgt in erheblichem Umfang eine Übertragung auf den Tragteller. Auch bei Drehmomenten-Überlastung und beim Anstoßen der Außenkante der Fiber-Schleifscheibe an ein Werkstück kommt es nicht zum Bruch der Fiber-Schleifscheibe. Es lösen sich also keine kleineren oder größere Segmente von der Fiber-Schleifscheibe, sodass auch Verletzungen beim Benutzer weitestgehend ausgeschlossen sind. Die Gefahr des Ablösens der Schleifscheibe vom Tragteller wird dadurch weiter reduziert, dass der Außen-Schleif-Bereich zur Schleifseite hin konvex zur Rückseite des Schleif-Werkzeugs hin gekrümmt ist. Durch diese Maßnahme kann das Schleif-Werkzeug auch kurzzeitig zum Stirnschleifen eingesetzt werden.

Die Fiber-Scheibe besteht aus Vulkanfiber, einem Material, das seit eineinhalb Jahrhunderten bekannt und auf der Basis von Baumwollfasern hergestellt ist. Überraschenderweise hat sich weiterhin ergeben, dass das Schrupp-Schleif-Werkzeug sowohl hinsichtlich der zerspanten Masse pro Zeiteinheit als auch hinsichtlich der gesamten zerspanbaren Masse konventionellen Schrupp-Schleifscheiben weit überlegen ist. Dies gilt insbesondere, weil Ceramic-Korn als Schleifmittel eingesetzt wird.

Als besonders vorteilhaft hat es sich erwiesen, dass die Schleifscheibe mit dem Schleifmittel-Belag zur Schleifseite hin leicht konvex gewölbt ist. Da derartige Schrupp-Schleifscheiben, also Schrupp-Schleif-Werkzeuge, an handgeführten Schleifmaschinen eingesetzt werden, wird beim Einsatz eine exakte Winkelposition des Schleif-Werkzeugs gegenüber der zu schleifenden Fläche in der Regel nicht eingehalten. Die leichte Wölbung führt dazu, dass keine hohen lokalen Flächenpressungen zwischen der Schleif-Scheibe und dem zu bearbeitenden Werkstück mit der Folge eines entsprechenden Ausreißens von Schleifkorn auftreten. Dies führt zu einer erheblichen Erhöhung der Standzeit bzw. der Zerspanungsleistung. Die weiteren Unteransprüche geben vorteilhafte Weiterbildungen wieder.

Weitere Merkmale, Vorteile und Einzelheiten der Erfindung ergeben sich aus der nachfolgenden Beschreibung von Ausführungsbeispielen anhand der Zeichnung. Es zeigt
- Fig. 1: eine erste Ausführungsform eines nicht erfindungsgemäßen Schrupp-Schleif-Werkzeugs in einer Rück-Ansicht gemäß dem Sichtpfeil I in Fig. 3,
- Fig. 2: eine Draufsicht auf die Schleifseite des Schrupp-Schleif-Werkzeugs gemäß dem Sichtpfeil II in Fig. 3,
- Fig. 3: einen Querschnitt durch das Schrupp-Schleif-Werkzeug gemäß der Schnittlinie III-III in Fig. 1,
- Fig. 4: einen Querschnitt durch eine Ausführungsform eines Schnipp-Schleif-Werkzeugs gemäß der Erfindung und
- Fig. 5: eine Hand-Schleifmaschine mit einem Schrupp-Schleif-Werkzeug nach der Erfindung im Schleifeinsatz.

Das in den Figuren 1 bis 3 dargestellte Schrupp-Schleif-Werkzeug weist einen in der üblichen Weise aus mit Phenolharz getränkten und verpressten Glasfasern bestehenden Tragteller 1 auf, der in üblicher Weise einen ebenen, ringförmigen Einspann-Bereich 2 aufweist, in dem eine ebenfalls kreisförmige Öffnung 3 zur Aufnahme einer Antriebswelle einer Antriebsmaschine ausgebildet ist. Der die Öffnung 3 umgebende ringförmige Einspann-Bereich 2 ist auf der einer Schleifseite 4 abgewandten Rückseite des Tragtellers 1 mit einem Metallring 5 versehen. An den Einspann-Bereich 2 schließt sich ein Kröpfungs-Bereich 6 an, der ebenfalls ringförmig ausgebildet ist und radial zur Achse 7 des Tragtellers 1 zur Schleifseite 4 hin ansteigt. An den Kröpfungs-Bereich 6 schließt sich ein ringförmiger Schleif-Bereich 8 an, der radial zur Achse 7 entgegen dem Kröpfungs-Bereich 6, und zwar radial zur Achse 7 nach außen von der Schleifseite 4 weg geneigt ist. Diese Ausgestaltung eines Tragtellers 1 ist allgemein bekannt und üblich.

Auf der Schleifseite 4 ist eine Fiber-Schleifscheibe 9 befestigt. Hierbei handelt es sich um ein sogenanntes Schleifmittel auf Unterlage, das aus einer Fiber-Scheibe 10 als Träger bzw. Unterlage und einem harzgebundenen Schleifmittel-Belag 11 besteht. Die Fiber-Scheibe 10 besteht aus Vulkanfiber, wobei es sich um ein gebundenes, verpresstes Material auf der Basis von Baumwollfasern handelt. Der Schleifmittel-Belag 11 wird durch Ceramic-Korn 11.1 gebildet, das aus einem Mikrogranulat durch Sintern hergestellt wird. Die Mikrogranulate brechen einzeln aus dem jeweiligen Korn heraus, so dass dadurch die Standfestigkeit des Ceramic-Korns 11.1 im Vergleich zu üblichen Schleifmitteln erheblich gesteigert wird. Der harzgebundene Schleifmittel-Belag 11 ist in der üblichen Weise mit der Fiber-Scheibe 10 verbunden. Die Fiber-Scheibe 10 der Fiber-Schleifscheibe 9 ist mit der Schleifseite 4 des Tragtellers 1 mittels einer Klebstoff-Schicht 12 verbunden.

Der Radius R1 des Tragtellers 1 ist - wie Figur 1 entnehmbar ist - etwas kleiner als der Radius R9 der Fiber-Schleifscheibe 9, ohne dass die Fiber-Schleifscheibe 9 radial zur Achse 7 über den Außenrand 13 des Tragtellers 1 vorsteht. Der Kröpfungs-Bereich 6 weist am Übergang zum Haupt-Schleif-Bereich 8 einen Radius R6 von der Achse 7 auf. Der Haupt-Schleif-Bereich 8 dieses nicht erfindungsgemäßen Schleif-Werkzeugs weist einen Radius R8 von der Achse 7 auf, der gleich dem Radius R9 der Fiber-Schleif-Scheibe 9 ist. Für die Radien R6 und R8 in Bezug auf den Radius R9 gilt folgendes: $0 , 45 R ⁢ 9 \leq R ⁢ 6 \leq 0 , 7 R ⁢ 9$ $R ⁢ 9 = R ⁢ 8$

Der Einsatz des Schleif-Werkzeugs erfolgt in der üblichen Weise unter einem Winkel zur Achse 7.

Soweit bei der erfindungsgemäßen Ausführungsform nach Figur 4 gleiche oder ähnliche Teile oder Bereiche vorhanden sind, wie bei der Ausführungsform nach den Figuren 1 bis 3, werden die gleichen Bezugsziffern mit einem hochgesetzten Strich verwendet. Der Tragteller 1' besteht aus einem mit Epoxydharz getränkten Glasgewebe. Er besitzt - wie bei dem Ausführungsbeispiel nach den Figuren 1 bis 3 - eine konstante Dicke h. Der ebene ringförmige Einspann-Bereich 2' ist ebenfalls mit einer kreisförmigen Öffnung 3' zur Aufnahme einer Antriebswelle einer Antriebsmaschine ausgebildet. Der die Öffnung 3' umgebende ringförmige Einspann-Bereich 2' ist in diesem Ausführungsbeispiel nicht mit einem Metallring verstärkt. Der sich an den Einspann-Bereich 2' anschließende Kröpfungs-Bereich 6' ist ebenfalls ringförmig ausgebildet und steigt radial zur Achse 7' des Tragtellers 1' zur Schleifseite 4' hin an. Der ebene Einspann-Bereich 2' geht mit einem Krümmungsradius r2' in den Kröpfungs-Bereich 6' über. An den Kröpfungs-Bereich 6' schließt sich wiederum ein ringförmiger Haupt-Schleif-Bereich 8' an, der radial zur Achse 7' entgegen dem Kröpfungs-Bereich 6', und zwar radial zur Achse 7' nach außen von der Schleifseite 4' weg geneigt ist. Von der Achse 7' nach außen gesehen ist der Schleif-Bereich 8' also von der Schleifseite 4' weg geneigt. Auch bei der Ausgestaltung nach Figur 4 ist auf der Schleifseite 4' des Tragtellers 1' eine Fiber-Schleifscheibe 9' befestigt. Es handelt sich auch hier um ein sogenanntes Schleifmittel auf Unterlage, das aus einer Fiber-Scheibe 10' als Träger bzw. Unterlage und einem harzgebundenen Schleifmittel-Belag 11' besteht. Die Fiber-Schleifscheibe 9' ist also eine an sich eigenständige Schleifscheibe, die eingesetzt werden könnte, wie es oben zum Stand der Technik nach der EP 1 741 515 B1 beschrieben worden ist. Sie ist flexibel, also biegsam. Der Aufbau der Fiber-Schleifscheibe 9' entspricht dem oben zu den Figuren 1 bis 3 bereits Beschriebenen. Der Schleifmittel-Belag 11' weist also Ceramic-Korn 11.1' auf. Auch bei der Ausführung nach Figur 4 ist die Fiber-Scheibe 10' der Fiber-Schleifscheibe 9' mit dem Tragteller 1' mittels einer Klebstoff-Schicht 12' verbunden.

Wie Figur 4 entnehmbar ist, geht der Kröpfungs-Bereich 6' in den Schleif-Bereich 8' mit einem Krümmungsradius r6' über. Der Haupt-Schleif-Bereich 8' selber ist ebenfalls gekrümmt, und zwar leicht konvex zur Schleifseite 4' mit einem Krümmungsradius r8'.

Der sich an den Haupt-Schleif-Bereich 8' anschließende Außen-Schleif-Bereich 15' ist radial nach außen gesehen von der Schleifseite 4' hin weg geneigt und zur Schleifseite 4' mit einem Krümmungsradius r15' konvex gekrümmt.

Die Krümmungen mit den Krümmungsradien r6', r8' und r15' sind konvex zur Schleifseite 4' ausgebildet; der Grund hierfür liegt darin, dass der Einsatz des Schrupp-Schleif-Werkzeugs in der üblichen Weise unter einem Winkel zur Achse 7' erfolgt. Die Fiber-Scheibe 10' endet - wie Figur 4 entnehmbar ist - bündig mit dem Außenrand 13' des Tragtellers 1'. Für die Krümmungsradien r2', r6', r8' und r15' gelten folgende Beziehungen:
15 mm ≤ r2' ≤ 30 mm und bevorzugt 20 mm ≤ r2' ≤ 25 mm
15 mm ≤ r6' ≤ 40 mm und bevorzugt 15 mm ≤ r6' ≤ 20 mm
190 mm ≤ r8' ≤ 300 mm und bevorzugt 200 mm ≤ r8' ≤ 250 mm
17 mm ≤ r15' ≤ 40 mm und bevorzugt 15 mm ≤ r15' ≤ 20 mm

Die Fiber-Schleif-Scheibe 9' weist einen Radius R9' von der Achse 7' auf. Der Kröpfungs-Bereich 6' weist am Übergang zum Haupt-Schleif-Bereich 8' einen Radius R6' von der Achse 7' auf. Der Haupt-Schleif-Bereich 8' weist einen Radius R8' von der Achse 7' auf.

Für die Radien R6' und R8' in Bezug auf den Radius R9' gilt Folgendes:
0,45 R9' ≤ R6' ≤ 0,7 R9'
0,75 R9' ≤ R8' < R9'

Aus Figur 5 geht der Einsatz des erfindungsgemäßen Schrupp-Schleif-Werkzeugs an Hand-Schleifmaschinen 19 hervor. Das Schrupp-Schleif-Werkzeug wird auf einer Abtriebswelle 20 der Hand-Schleifmaschine 19 aufgesteckt, die durch die Öffnung 3 des Schleif-Werkzeugs hindurch gesteckt wird, sodass die Achse 7 mit der Mittel-Achse der Abtriebswelle 20 zusammenfällt. Die Befestigung des Schleif-Werkzeugs auf der Abtriebswelle 20 erfolgt mittels einer Spann-Mutter 21.

Durch die konvexe Wölbung des Haupt-Schleif-Bereichs 8" zur Schleifseite 4' hin wird erreicht, dass beim Flächenschleifen von Werkstücken 22, also beim Haupteinsatzgebiet derartiger Schleif-Werkzeuge, auch bei den unvermeidbaren Pendelbewegungen des Schleif-Werkzeugs eine gleichmäßige Belastung des Schleifmittel-Belages 11' eintritt, also keine extremen Flächenpressungen auftreten. Dies führt bei diesen stets an Hand-Schleifmaschinen eingesetzten Schrupp-Schleif-Werkzeugen zu einem geringeren Verschleiß und damit einer höheren Standzeit bzw. einer höheren Abtrags-Leistung der Schleifscheibe.
Die stärkere Wölbung im Außen-Schleif-Bereich 15' bewirkt, dass bei einem Anstoßen des Außenrandes 13' der Schleifscheibe an einen Gegenstand keine Ablösung der Fiber-Schleifscheibe 9' samt Schleifmittel-Belag 11 vom Tragteller 1' erfolgt.

## Patentansprüche

1. Schrupp-Schleif-Werkzeug, bestehend
- aus einem Tragteller (1, 1'), der
-- konzentrisch zu einer Mittel-Längs-Achse (7, 7') ausgebildet ist
-- eine mittlere Öffnung (3, 3') zur Aufnahme einer Antriebswelle einer Antriebsmaschine aufweist, und
-- aus einem mit Epoxydharz getränkten Glasgewebe konstanter Dicke h besteht
und
- aus einer Fiber-Schleifscheibe (9, 9'), die
-- aus einer Fiber-Scheibe (10, 10'), mit einem harzgebundenen Schleifmittel-Belag (11, 11') gebildet ist,
-- einen radial zur Mittel-Längs-Achse (7, 7') angeordneten, äußeren ringförmigen Schleif-Bereich (8, 8') aufweist,
-- sich auf dem Tragteller (1, 1') abstützt, ohne radial zur Mittel-Längs-Achse (7, 7') über den Außenrand (13) des Tragtellers (1) vorzustehen,
-- mittels einer Klebstoff-Schicht (12, 12') auf den Tragteller (1, 1') aufgeklebt ist und
-- eine Schleifseite (4, 4') aufweist,
**dadurch gekennzeichnet,**
**dass** als Schleifmittel Ceramic-Korn (11.1, 11.1') vorgesehen ist,
**dass** die Fiber-Scheibe (10, 10') aus Vulkanfiber besteht,
**dass** der Schleif-Bereich einen Haupt-Schleif-Bereich (8') und einen sich radial zur Achse (7') nach außen anschließenden Außen-Schleif-Bereich (15') aufweist, der zur Schleifseite (4') hin konvex mit einem Krümmungsradius r15' ausgebildet ist,
**dass** für den Krümmungsradius r15' gilt: 17 mm ≤ r15' ≤ 40 mm, und dass der Haupt-Schleif-Bereich (8', 8") einen Innen-Radius R6' und einen Außen-Radius R8' und die Fiber-Schleif-Scheibe (9') einen Außen-Radius R9' aufweist, wobei gilt:
0,45 R9' ≤ R6' ≤ 0,7 R9' und
0,75 R9' ≤ R8' < R9'.

2. Schrupp-Schleif-Werkzeug nach Anspruch 1, **dadurch gekennzeichnet,**
**dass** der Haupt-Schleif-Bereich (8', 8") zur Schleifseite (4') hin konvex mit einem Krümmungsradius r8' ausgebildet ist.

3. Schrupp-Schleif-Werkzeug nach Anspruch 1 und 2, **dadurch gekennzeichnet,**
**dass** für den Krümmungsradius r15' in Bezug auf den Krümmungsradius r8' gilt: r15' < r8'.

4. Schrupp-Schleif-Werkzeug nach Anspruch 2, **dadurch gekennzeichnet,**
**dass** für den Krümmungsradius r8' gilt: 190 mm ≤ r8' ≤ 300 mm und bevorzugt 200 mm ≤ r8' ≤ 250 mm.

5. Schrupp-Schleif-Werkzeug nach Anspruch 1, **dadurch gekennzeichnet,**
**dass** für den Krümmungsradius r15' gilt: 15 mm ≤ r15' ≤ 20 mm.

## Claims

1. Rough grinding tool, consisting
- of a support plate (1, 1', 1"), which
-- is concentrically configured with respect to a centre longitudinal axis (7, 7') and
-- has a centre opening (3, 3') for receiving a drive shaft of a drive machine, and
-- consist of a glass fabric impregnated with epoxy resin having a constant thickness h,
and
- of a fiber grinding disc (9, 9'), which
-- consists of a fiber disc (10, 10'), with a resin-bound grinding means covering (11, 11'),
-- has an outer annular grinding region (8, 8') arranged radially with respect to the centre longitudinal axis (7, 7'),
-- is supported on the support plate (1, 1') without projecting radially with respect to the axis (7, 7') over the outer edge (13) of the support plate (1, 1'),
-- is glued to the support plate (1, 1') by means of an adhesive layer (12, 12'), and
-- has a grinding side (4, 4'),
**characterized**
**in that** ceramic grain (11.1, 11.1') is provided as the grinding means, in that the fiber disc (10, 10') consists of vulcanized fiber,
**in that** the grinding region has a main grinding region (8') and an outer grinding region (15') which adjoins radially outwardly with respect to the axis (7') and which grinding region (15') is convex toward the grinding side (4') with a radius of curvature r15',
**in that** with regard to the radius of curvature r15' there applies: 17 mm ≤ r15' ≤ 40 mm, and
**in that** the main grinding region (8') has an inner radius R6' and an outer radius R8' and the fiber grinding disc (9') has an outer radius R9' wherein there applies:
0.45 R9' ≤ R6' ≤ 0.7 R9' and
0.75 R9' ≤ R8' < R9'.

2. Rough grinding tool according to claim 1, **characterized in that** the grinding region (8', 8") is convex toward the grinding side (4') with a radius of curvature r8'.

3. Rough grinding tool according to claim 1 and 2, **characterized in that** with regard to the radius of curvature r15' in relation to the radius of curvature r8' there applies: r15' < r8'.

4. Rough grinding tool according to claim 2, **characterized in that** with regard to the radius of curvature r8' there applies: 190 mm ≤ r8' ≤ 300 mm and preferably 200 mm ≤ r8' ≤ 250 mm.

5. Rough grinding tool according to claim 1, **characterized in that** with regard to the radius of curvature r15' there applies: 15 mm ≤ r15' ≤ 20 mm.
Rough grinding tool according to claim 11, **characterized in that**

## Revendications

1. Outil d'ébauchage et de ponçage, constitué
- d'un plateau support (1, 1') qui
-- est conçu concentrique par rapport à un axe (7, 7') longitudinal central,
-- présente un orifice (3, 3') central destiné à l'admission d'un arbre d'entraînement d'une machine d'entraînement, et
-- est constitué d'un tissu de verre trempé dans une résine époxy d'épaisseur constante h, et
- d'un disque (9, 9') de ponçage à base de fibres qui
-- est formé par un disque à base de fibres (10, 10') comprenant un revêtement (11, 11') de produit de ponçage lié par une résine,
-- présente une zone (8, 8') de ponçage externe, de forme circulaire, disposée radialement par rapport à l'axe (7, 7') longitudinal central,
-- s'appuie sur le plateau support (1, 1') sans dépasser radialement par rapport à l'axe (7, 7') longitudinal central sur le bord externe (13) du plateau support (1),
-- est collé sur le plateau support (1, 1') au moyen d'une couche d'adhésif (12, 12'), et
-- présente une face (4, 4') de ponçage,
**caractérisé en ce**
**que** des grains de céramique (11.1, 11.1') sont prévus en tant que produit de ponçage,
**que** le disque à base de fibres (10, 10') est constitué de fibres vulcanisées,
**que** la zone de ponçage présente une zone de ponçage principale (8') et une zone de ponçage externe (15') lui succédant vers l'extérieur radialement par rapport à l'axe (7'), zone externe qui est conçue convexe par rapport à la face de ponçage (4') avec un rayon de courbure r15',
**que** l'on ait 17 mm ≤ r15' ≤ 40 mm pour le rayon de courbure r15', et
**que** la zone de ponçage principale (8', 8") présente un rayon interne R6' et un rayon externe R8' et que le disque de ponçage à base de fibres (9') présente un rayon externe R9', où :
0,45 R9' ≤ R6' ≤ 0,7 R9' et
0, 75 R9' ≤ R8' < R9'.

2. Outil d'ébauchage et de ponçage selon la revendication 1, **caractérisé en ce**
**que** la zone de ponçage principale (8', 8") est conçue convexe avec un rayon de courbure r8' jusqu'à la face (4') de ponçage.

3. Outil d'ébauchage et de ponçage selon les revendications 1 et 2, **caractérisé en ce**
**que** le rayon de courbure r15' est tel que r15' < r8' par rapport au rayon de courbure r8'.

4. Outil d'ébauchage et de ponçage selon la revendication 2, **caractérisé en ce**
**que** l'on agit : 190 mm ≤ r8' ≤ 300 mm et, de préférence, 200 mm ≤ r8' ≤ 250 mm, pour le rayon de courbure r8'.

5. Outil d'ébauchage et de ponçage selon la revendication 1, **caractérisé en ce**
**que** l'on ait 15 mm ≤ r15' ≤ 20 mm pour le rayon de courbure.
